# EUROPÄISCHE PATENTSCHRIFT

(11) **EP 0 019 202 B1**
(45) Veröffentlichungstag und Bekanntmachung des Hinweises auf die Patenterteilung: **28.09.1983**
(21) Anmeldenummer: 80102492.8
(22) Anmeldetag: 07.05.1980
(51) Int. Cl.: B41F 13/56, B65H 45/16

(54) **Falzvorrichtung zu einer Rotationsdruckmaschine**
Folding device for a rotary printing machine
Dispositif de pliage pour une machine rotative d'impression

(30) Priorität: 22.05.1979 DE 2920625
(43) Veröffentlichungstag der Anmeldung: 26.11.1980
(73) Patentinhaber: M.A.N.-ROLAND Druckmaschinen Aktiengesellschaft, D-8900 Augsburg (DE)
(72) Erfinder: Lange, Klaus-Ulrich, D-8906 Gersthofen (DE)

## Beschreibung

Die Erfindung betrifft eine Falzvorrichtung zu einer Rotationsdruckmaschine, zum Herstellen von Falzprodukten, mit einem Messerzylinder, einem Punktur- und Falzmesserzylinder und einem an den Punktur- und Falzmesserzylinder anschließenden Falzklappenzylinder, der als Falzmesser- und Falzklappenzylinder ausgebildet ist, und dem ein Falzklappen- und Greiferzylinder nachgeordnet ist, wobei der Messerzylinder zwei Messerbalken mit Schneidmesser und der Punktur- und Falzmesserzylinder drei Falzmessersysteme und drei Punktursysteme aufweisen.

Falzvorrichtungen finden, vorwiegend in Verbindung mit Rotationsdruckmaschinen, wie Buchdruck-, Akzidenz- und Zeitungsdruckmaschinen, Verwendung zum Herstellen von Falzprodukten, ebenso zum Versehen von Bogen mit Falzen, so z. B. bei einem bereits eingebrachten ersten Längsfalz zum Herstellen eines Normalfalzes oder ersten Querfalzes, eines Doppelparallelfalzes oder zweiten Querfalzes und/oder eines Zick-Zack-Falzes.

Bekannt sind auch Falzvorrichtungen, mit denen speziell ein sogenannter Deltafalz hergestellt werden kann, bei dem das Produkt mit zwei Querfalzen in etwa gleich große Abschnitte gedrittelt ist und die beiden äußeren Abschnitte über dem mittleren Abschnitt übereinandergelegt sind. Bei dem bisher bekannten Deltafalz liegen jedoch die Punktureinstiche innen, d. h. an dem querlaufenden Saum des innenliegenden eingeschlagenen Abschnittes. Während diese Punktureinstiche bei Zeitungen in der Regel am Produkt bleiben können, ist es bei nahezu allen anderen Produkten, insbesondere beim Herstellen von Büchern, erforderlich, den Streifen mit den Punktureinstichen abzuschneiden. Da sich aber die Punktureinstiche auf dem innenliegenden Saum befinden, ist es erforderlich, einen gleich breiten Streifen sowohl von dem mittleren Abschnitt als auch dem außenliegenden Abschnitt zu entfernen. Es ergibt sich damit ein hohes Maß an Verschnitt und damit an Papierverbrauch.

Die zuerst erwähnten Falzprodukte können mit einer Falzvorrichtung nach der DE-A-2 517 000 hergestellt werden. Darüber hinaus soll diese Falzvorrichtung mittels eines sowohl zum Schneiden als auch zum Sammeln ausgerüsteten Zylinders die Ausgabe eines Produktes mittels eines an sich bekannten Auslegetransportbandes neben der eigentlichen Ausgabe über den Falzklappenzylinder mittels Schaufelrad und Auslegetransportband ermöglichen, so daß von einem doppelten Plattenzylinder gegebenenfalls auch zwei unterschiedliche Produkte mittels einer Druckmaschine und einer Falzvorrichtung hergestellt werden können. Bei dieser Falzvorrichtung ergeben sich jedoch hinsichtlich eines zweiten Nutzens Schwierigkeiten dadurch, daß es praktisch nicht möglich ist, das Produkt stets zu gleichem Taktzeitpunkt von den Punkturnadelreihen des Schneid- und des Sammelzylinders zu lösen. Je nach Papierart, örtlicher Struktur des Papieres sowie dessen beispielsweise durch Grad seiner Feuchtigkeit bestimmten Zustand wird sich das Produkt einmal etwas früher, einmal etwas später von den Punkturnadeln lösen, sofern es nicht sogar hin und wieder gänzlich hängenbleibt und dann zu Betriebsstörungen führt. Dem kann hier auch nicht mit an sich bekannten Abstreifzungen oder dergleichen vorgebeugt werden, weil deren Anordnen die ebenfalls an diesem Zylinder angebrachten Messerbalken nicht gestatten. Selbst aber, wenn sich das Produkt mehr oder weniger früh bzw. spät von den Punkturnadeln löst, so geschieht dies mit dem Ergebnis eines erheblich differierenden Abstandes von Produkt zu Produkt auf dem Auslegetransportband, wodurch sich Schwierigkeiten bei der weiteren Verarbeitung ergeben, insbesondere bei zunehmend hohen Arbeitsgeschwindigkeiten.

Eine ähnlich arbeitende Falzvorrichtung ist aus der US-A-2 353 445 bekannt, die einen Messerzylinder, einen Punktur- und Falzmesserzylinder und einen Falzklappenzylinder aufweist und welche sich ferner dadurch auszeichnet, daß der Falzklappenzylinder als Falzmesser- und Falzklappenzylinder (mit Falzmesser und Falzklappe) ausgebildet ist, daß diesem Falzmesser- und Falzklappenzylinder ein Falzklappen- und Greiferzylinder (mit Falzklappe und Greifer) nachgeordnet ist und daß der Messerzylinder zwei Messerbalken mit Schneidmesser, der Punktur- und Falzmesserzylinder drei Falzmessersysteme und drei Punktursysteme und der Falzklappen-·und Greiferzylinder zwei Greifersysteme aufweisen. Auch ist es gemäß DE-A-1 611 292 bei einer Falzvorrichtung mit einem Messerzylinder, einem Falzmesserzylinder und einem Falzklappenzylinder bekannt, die drei Falzmessersysteme des betreffenden Falzmesserzylinders verschiebbar vorzusehen. Ferner zeigt diese Vorveröffentlichung auch schon, den Falzklappenzylinder mit zwei Falzklappensystemen auszurüsten.

Der Erfindung liegt die Aufgabe zugrunde, eine Falzvorrichtung der eingangs beschriebenen Art zu schaffen, die über die damit bisher möglichen Falzarten hinaus das Herstellen weiterer Falzarten ermöglicht. Insbesondere soll mit der Vorrichtung ein Deltafalz hergestellt werden können, bei dem sich die Punktureinstiche statt auf dem inneren auf dem äußeren Saumstreifen befinden, so daß bei entsprechender Lage der beiden Querfalze der die Punktureinstiche aufweisende Saumstreifen über das eigentliche Produkt vorsteht und weitgehend allein beschnitten werden muß. Weiter soll die Falzvorrichtung einen Zick-Zack-Falz mit doppelter Abschnittlänge und einen Deltafalz mit doppelter Abschnittlänge, also dabei jeweils ein Exemplar aus einem doppelten Plattenzylinder ermöglichen. Schließlich soll es möglich sein, zugleich neben den weiteren Falzarten bei einem doppelten Plattenzylinder aus dem Produkt zwei Nutzen zu fahren bei dem ersten Nutzen gleich präziser und zuverlässiger Auslage des den zweiten Nutzen enthaltenden Produktes. Die Aufgabe besteht somit zusammenfassend darin, eine universell und zugleich vorteilhaft arbeitende Falzvorrichtung bereitzustellen.

Diese Aufgabe wird durch Anwendung der Merkmale gemäß dem Kennzeichen des Anspruchs 1 gelöst. Vorteilhafte Weiterbildungen ergeben sich aus den Unteransprüchen.

In der Zeichnung sind die Erfindung beispielsweise und schematisch dargestellt sowie das Wesen der Erfindung veranschaulicht. Es zeigt
Fig. 1 eine erfindungsgemäße Falzvorrichtung in der Seitenansicht,
Fig. 2a, 2b, 2c die Falzvorrichtung, eingerichtet zum Herstellen eines Normal- oder ersten Querfalzes bei zwei Exemplaren auf den Umfang, und das Falzprodukt,
Fig. 3a, 3b, 3c die Falzvorrichtung, eingerichtet zum Herstellen eines Doppelparallel- oder eines zweiten Querfalzes bei zwei Exemplaren auf den Umfang,
Fig. 4a, 4b, 4c die Falzvorrichtung, eingerichtet zum Herstellen eines Zick-Zack-Falzes bei zwei Exemplaren auf den Umfang,
Fig. 5a, 5b, 5c die Falzvorrichtung, eingerichtet zum Herstellen eines Deltafalzes bei zwei Exemplaren auf den Umfang,
Fig. 6a, 6b, 6c die Falzvorrichtung, eingerichtet zum Herstellen eines Zick-Zack-Falzes mit doppelter Abschnittlänge bei einem Exemplar auf den Umfang,
Fig. 7a, 7b, 7c die Falzvorrichtung, eingerichtet zum Herstellen eines Deltafalzes bei einem Exemplar auf den Umfang und
Fig. 8a, 8b die Falzvorrichtung als Magazinschneideinrichtung mit zwei getrennten Auslegeeinrichtungen und das Produkt.

Nach der Zeichnung besteht die für Falzprodukte nach Fig. 2c bis Fig. 7c komplette Falzvorrichtung aus einem - zweiteiligen - Messerzylinder 1 mit zwei Messerbalken mit Schneidmesser 11, einem - dreiteiligen - Punktur- und Falzmesserzylinder 2 mit drei Falzmessersystemen 21, drei Punktursystemen 22 und Punkturabdeckungen 23 sowie nach Fig.8a mit drei Messerbalken mit Schneidmesser 24, einem - zweiteiligen - Falzmesser- und Falzklappenzylinder 3 mit zwei Falzklappensystemen 31 und zwei Falzmessersystemen 32 sowie nach Fig. 8a mit zwei Punktursystemen mit Gummibalken 33, und schließlich einem - zweiteiligen - Falzklappen- und Greiferzylinder 4 mit zwei Falzklappensystemen 41, zwei Greifersystemen 42 sowie nach Fig. 8a mit zwei Punktursystemen 43. Nach Fig. 8a sind an dem Punktur- und Falzmesserzylinder 2 - in dessen Drehrichtung nach dem Falzmesser- und Falzklappenzylinder 3 - ein - einteiliger - Punkturzylinder 5 mit einem Punktursystem 51 und daran anschließend ein Schaufelrad 60 mit Auslegetransportband 61 vorgesehen, wobei die Auslegerichtung, wie es anhand Schaufelrad 60' und Auslegetransportband 61' gezeigt ist, auch entgegengerichtet sein kann.

Nach Fig. 1 und Fig. 8a sind der Falzvorrichtung in einer nicht weiter dargestellten Rotationsdruckmaschine eine Querperforiereinrichtung 70, 71 zum Vorbereiten der Falze sowie Zugwalzen 80, 81 vorgeschaltet. Wie diese - in Strichpunktlinie dargestellten - Gegenstände der Falzvorrichtung vorgeordnet sein können, so schließen sich dieser hinter dem Falzklappen-und. Greiferzylinder 4 in bekannter Weise ein Schaufelrad 90 und ein Auslegetransportband 91 an.

Die Wirkungsweise und Arbeitsschritte zum Herstellen unterschiedlicher Falzprodukte sind in Fig.2a mit Fig.2b und in Fig.7a mit Fig.7b veranschaulicht, während die erzielten Falzprodukte in den zugehörigen Fig. 2c und Fig. 7c dargestellt sind. Dabei sind nur zu den jeweils benutzten Bestandteilen der Falzvorrichtung Bezugszeichen nach Fig. 1 und - zwecks besserer Übersicht - nicht aber in den Fig. 2b bis Fig. 5b angegeben.

Nach Fig. 2a und Fig. 2b ist die Falzvorrichtung zum Herstellen eines Normalfalzes bzw. eines ersten Querfalzes, eines Falzproduktes nach Fig. 2c, eingerichtet.

Nach Fig. 3a und 3b ist die Falzvorrichtung zum Herstellen eines zweiten Querfalzes - zum ersten Querfalz - eingerichtet, so daß sich ein Doppelparallelfalz, ein Falzprodukt nach Fig. 3c, ergibt.

Nach Fig. 4a und Fig. 4b dient die Falzvorrichtung zum Herstellen eines Zick-Zack-Falzes, einem Falzprodukt nach Fig.4c. Dabei wird das vordere Drittel (Fig.4a) zuerst durch eine Falzklappe 31 mit Hilfe eines Falzmessers 21 gefalzt, wodurch am Falzmesser- und Falzklappenzylinder 3 bei der Übergabe auf den Falzklappen- und Greiferzylinder 4 der zweite Falz mittels einer Falzklappe 41 erzeugt wird. Nach Fig. 5a und Fig. 5b ist die Falzvorrichtung zum Herstellen eines Deltafalzes, einem Falzprodukt nach Fig. 5c, eingerichtet. Im Gegensatz zu der Falzung gemäß Fig. 4a bis 4c wird, wie am besten aus Fi^{g}. 5a ersichtlich, zuerst das hintere Drittel des Bogens am Punktur- und Falzzylinder 2 mittels einer Falzklappe 31 gefalzt, wonach der zweite Falz bei der Übergabe an den Falzklappen- und Greiferzylinder 4 durch eine Falzklappe 41 erfolgt. Dies erfolgt in erfinderischer Weise dadurch, daß die Falzmessersysteme 21 verschieb- bzw. verschwenkbar sind, wie ein Vergleich der Fig. 4a und 5a zeigt. Zu den bisher verwendeten Elementen ist hierbei der Einsatz zweier Punkturabdeckungen 23 des Punktur- und Falzmesserzylinders 2 erforderlich, um eine Beschädigung des Falzproduktes durch das nachfolgende Punktursystem zu vermeiden. Dabei ist die Punkturabdeckung 23 zweckmäßig als versenkbares Hebelelement ausgebildet und mittels eines - nicht weiter dargestellten - Steuerkurvenelementes aus dem Punktur- und Falzmesserzylinder 2 heraus beweglich und über die Punkturreihe des jeweiligen Punktursystems schiebbar ausgebildet. Durch die vorliegende Ausbildung und Anordnung der Falzvorrichtung wird erreicht, daß der Saumstreifenabschnitt mit den Punktureinstichen über das Falzprodukt - Fig.5c - hervorsteht und ohne großen Verschnitt entfernt werden kann.

Nach Fig. 6a und 6b ermöglicht die Falzvorrichtung einen Zick-Zack-Falz mit doppelter Abschnittlänge, also ein Exemplar auf den Umfang eines doppelten Plattenzylinders, ein Falzprodukt nach Fig. 6c. Zu diesem Zweck ist aus dem Messerzylinder 1 einer der Messerbalken 11 ausgebaut und im Falzmesser- und Falzklappenzylinder 3 ein Falzmessersystem 32 ausgeschaltet. Weiter ist in dem Punktur- und Falzmesserzylinder 2 jedes zweite Punktursystem und Falzmessersystem außer Funktion gesetzt. Dies kann mittels - nicht weiter dargestellter - Abdeckkurvenelemente geschehen.

Nach Fig. 7a und Fig. 7b ist die Falzvorrichtung zum Herstellen eines Deltafalzes bei doppelter Abschnittlänge, einem Falzprodukt nach Fig. 7c, eingestellt. Um dies zu erreichen, sind der Messerzylinder 1 - wie dargestellt - innen - in der Zeichnung links - und der Punktur- und Falzmesserzylinder 2 außen - in der Zeichnung rechts - angeordnet. Weiter sind in dem Punktur- und Falzmesserzylinder 2 wiederum zwei Punkturabdeckungen sowie die anderen, wie im vorstehenden Absatz aufgeführten Maßnahmen erforderlich, wie durch Angeben bzw. Weglassen betreffender Bezugszeichen verdeutlicht. Auch dieser Deltafalz zeichnet sich durch außenliegende Punkturstriche und damit die Möglichkeit des Beschneidens unter Papierersparnis aus.

Nach Fig. 8a ist die Falzvorrichtung als Magazinschneideinrichtung eingesetzt, wobei aus einem doppelten Plattenzylinder vier, je zwei und zwei auslegbare Produkte nach Fig. 8b erzielt werden, die abwechselnd über den Punkturzylinder 5 an das Schaufelrad 60 oder über den Falzklappen- und Greiferzylinder 4 an das Schaufelrad 90 abgegeben werden. Hierbei gelangen die Punkturzylinder 5, das Schaufelrad 60 und das Auslegetransportband 61 - gegebenenfalls als eigener, auch an anderen Falzvorrichtungen verwendbarer Bausatz - zur Anwendung, wobei an dem Punktur- und Falzmesserzylinder 2 drei Messerbalken mit Schneidmesser 24, an dem Falzmesser- und Falzklappenzylinder 3 zwei Punktursysteme mit Gummibalken 33 und an dem Falzklappen- und Greiferzylinder 4 drei Punktursystem 43 vorgesehen sind. Gegebenenfalls können an dem Punkturzylinder 5 Abstreifzungen 52 angreifen. Voraussetzung ist auch bei diesem Produkt die Anordnung des Messerzylinders 1 innen und des Punktur- und Falzmesserzylinders 2 außen.

Zur Vermeidung von Schwierigkeiten bei der Arbeitsweise gemäß Fig. 8 können die Schneidmesser 24 auch im Falzklappenzylinder 3 und Gummibalken im Punktur- und Falzzylinder 2 angeordnet werden.

Anhand der Beispiele sind die Möglichkeiten nicht erschöpfend erläutert worden, die die erfindungsgemäße Falzvorrichtung erschließt. Denkbar kann die Falzvorrichtung auch durch eine - weitere - Längsfalzvorrichtung ergänzt werden, wie dies mit dem horizontalen Pfeil am Zylinder 4 angedeutet ist.

## Patentansprüche

1. Falzvorrichtung zu einer Rotationsdruckmaschine, zum Herstellen von Falzprodukten, mit einem Messerzylinder (1), einem Punktur- und Falzmesserzylinder (2) und einem an den Punktur- und Falzmesserzylinder anschließenden Falzklappenzylinder, der als Falzmesser- und Falzklappenzylinder (3) ausgebildet ist, und dem ein Falzklappen- und Greiferzylinder (4) nachgeordnet ist, wobei der Messerzylinder (1) zwei Messerbalken mit Schneidmesser (11) und der Punktur- und Falzmesserzylinder (2) drei Falzmessersysteme (21) und drei Punktursysteme (22) aufweisen, dadurch gekennzeichnet, daß der Falzmesser- und Falzklappenzylinder (3) zwei Falzklappensysteme (31) und zwei Falzmessersysteme (32) und der Falzklappen- und Greiferzylinder (4) zwei Falzklappensysteme (41) und zwei Greifersysteme (42) aufweisen, daß an dem Punktur- und Falzmesserzylinder (2), der unmittelbar dem Messerzylinder (1) benachbart ist und dessen Falzmessersysteme längs des Zylinderumfangs verschieb- bzw. verschwenkbar ausgebildet sind, zusätzlich drei Punkturabdeckungen (23) sowie jeweils ein steuerbares Abdeckkurvenelement zum Außerfunktionsetzen jedes zweiten Punktursystems (22) und Falzmessersystems (21) vorgesehen sind, und daß in dem Falzmesser- und Falzklappenzylinder (3) ein Falzmessersystem (32) ausschaltbar ausgebildet ist, während in dem Messerzylinder (1) einer der Messerbalken (11) lösbar oder ausschaltbar ist.

2. Falzvorrichtung nach Anspruch 1, dadurch gekennzeichnet, daß die Punkturabdeckung (23) als versenkbares Hebelelement ausgebildet und mittels eines Steuerkurvenelementes aus dem Punktur- und Falzmesserzylinder (2) heraus beweglich und über die Punkturreihe des jeweiligen Punktursystems (22) schiebbar ausgebildet ist.

3. Falzvorrichtung nach Anspruch 1 oder 2, dadurch gekennzeichnet, daß an dem Punktur-und Falzmesserzylinder - in Drehrichtung nach dem Falzmesser- und Falzklappenzylinder (3) ein Punkturzylinder (5) mit einem Punktursystem (51) angeordnet ist, und daß an dem Punktur- und Falzmesserzylinder (2) drei Messerbalken mit Schneidmesser (24), an dem Falzmesser- und Falzklappdnzylinder (3) zwei Punktursysteme mit Gummibalken (33) und an dem Falzklappen- und Greiferzylinder (4) zwei Punktursysteme (43) vorgesehen sind.

4. Falzvorrichtung nach Anspruch 3, dadurch gekennzeichnet, daß dem Punkturzylinder (5) ein Schaufelrad (60) und ein Ablegetransportband (61) nachgeordnet sind.

5. Falzvorrichtung nach Anspruch 3, dadurch gekennzeichnet, daß an dem Punkturzylinder (5) Abstreifzungen (52) vorgesehen sind.

## Claims

1. Folding device for a rotary printing machine, for producing folded products, having a cutting cylinder (1), a spiking-pin and folding blade cylinder (2) and abutting this spiking-pin and folding blade cylinder (2), a folding-jaw cylinder, which is designed as a folding blade and folding-jaw cylinder (3) and is followed by a folding-jaw and gripper cylinder (4), the cutting cylinder (1) having two knife bars with cutting knives (11) and the spiking-pin and folding blade cylinder (2) having three folding blade systems (21) and three spiking-pin systems (22), characterised in that the folding blade and folding-jaw cylinder (3) comprises two folding-jaw systems (31) and two folding blade systems (32), and the folding-jaw and gripper cylinder (4) comprises two folding-jaw systems (41) and two gripper systems (42), in that there are also procided on the spiking-pin and folding blade.cylinder (2), which is immediately adjacent to the cutting cylinder (1) and whose folding blade systems are designed to be pivotable and respectively displaceable along the periphery of the cylinder, three spiking-pin covers (23) and in each case one controllable cover cam element for putting each second spiking-pin system (22) and folding blade system (21) out of operation, and in that a disengageable folding blade system (32) is formed in the folding blade and folding-jaw cylinder (3), whilst one of the knife bars (11) in the cutting cylinder (1) is releasable or disengageable.

2. Folding device according to claim 1, characterised in that the spiking-pin cover (23) has the form of a retractable lever element and is movable out of the spiking-pin and folding blade cylinder (2) by means of a control cam element and can be pushed over the row of spiking pins of the respective spiking-pin system (22).

3. Folding device according to claim 1 or 2, characterised in that a spiking-pin cylinder (5) with a spiking-pin system (51) is arranged on the spiking-pin and folding blade cylinder - in the direction of rotation following the folding blade and folding-jaw cylinder (3), and in that three knife bars with cutting knives (24) are provided on the spiking-pin and folding blade cylinder (2), two spiking-pin systems with rubber bars (33) are provided on the folding blade and folding-jaw cylinder (3), and two spiking-pin systems (43) are provided on the folding-jaw and gripper cylinder (4).

4. Folding device according to claim 3, characterised in that a vane wheel (60) and a delivery belt (61) follow the spiking-pin cylinder (5).

5. Folding device according to claim 3, characterised in that pick-off tongues (52) are provided on the spiking-pin cylinder (5).

## Revendications

1. Dispositif de pliage pour une machine rotative d'impression, pour la fabrication de produits pliés, comportant un cylindre de coupe (1), un cylindre de pointure et de lames de pliage (2) et un cylindre à mâchoires de pliage faisant suite au cylindre de pointure et de lames de pliage, conçu sous forme de cylindre à lames de pliage et à mâchoires de pliage (3) et à la suite duquel est placé un cylindre à mâchoires de pliage et à griffes (4), le cylindre de coupe (1) présentant deux barres porte-lame avec lame de coupe (11) et le cylindre de pointure et de lames de pliage (2) présentant trois systèmes de lame de pliage (21) et trois systèmes de pointure (22), caractérisé en ce que le cylindre à lames de pliage et à mâchoires de pliage (3) présente deux systèmes de mâchoire de pliage (31) et deux systèmes de lame de pliage (32) et que le cylindre à mâchoires de pliage et à griffes (4) présente deux systèmes de mâchoire de pliage (41) et deux systèmes de griffe (42), que sur le cylindre de pointure et de lames de pliage (2), qui est immédiatement voisin du cylindre de coupe (1) et dont les systèmes de lame de pliage sont conçus pour pouvoir coulisser ou pivoter le long de la circonférence du cylindre, sont prévus en outre trois recouvrements de pointure (23) ainsi que chaque fois un élément de came de recouvrement pouvant être commandé, pour la mise hors d'action d'un système de pointure (22) sur deux et d'un système de lame de pliage (21) sur deux et que dans le cylindre à lames de pliage et à mâchoires de pliage (3), un système de lame de pliage (32) est conçu pour pouvoir être mis hors d'action tandis que dans le cylindre de coupe (1), l'une des barres porte-lame (11) peut être détachée ou mise hors d'action.

2. Dispositif de pliage selon la revendication 1, caractérisé par le fait que le recouvrement de pointure (23) est conçu sous forme d'élément de levier escamotable, peut être déplacé hors du cylindre de pointure et de lames de pliage (2) au moyen d'un élément de came de commande et est conçu pour pouvoir être poussé par dessus la rangée de pointure du système de pointure (22) sonsidéré.

3. Dispositif de pliage selon l'une des revendications 1 et 2, caractérisé en ce que sur le cylindre de pointure et de lames de pliage - dans le sens de rotation, après le cylindre à lames de pliage et à mâchoires de pliage (3) est disposé un cylindre de pointure (5) muni d'un système de pointure (51) et que sur le cylindre de pointure et de lames de pliage (2) sont prévus trois barres porte-lame avec lame de coupe (24), sur le cylindre à lames de pliage et à mâchoires de pliage (3) deux systèmes de pointure avec barre de caoutchouc (33) et sur le cylindre à mâchoires de pliage et à griffes (4), deux systèmes de pointure (43).

4. Dispositif de pliage selon la revendication 3, caractérisé en ce qu'à la suite du cylindre de pointure (5) sont disposées une roue à aubes (60) et une courroie transporteuse de sortie (61 ).

5. Dispositif de pliage selon la revendication 3, caractérisé en ce que sur le cylindre de pointure (5) sont prévues des languettes détacheuses (52).
